# EUROPÄISCHE PATENTSCHRIFT

(11) **EP 0 198 390 B1**
(45) Veröffentlichungstag und Bekanntmachung des Hinweises auf die Patenterteilung: **03.05.1989**
(21) Anmeldenummer: 86104770.2
(22) Anmeldetag: 08.04.1986
(51) Int. Cl.: G04C 10/02

(54) **Solaruhr und Uhrwerk für eine Solaruhr**
Photovoltaic clock and time piece for such a clock
Montre photoélectrique et pièce d'horlogerie pour une telle montre

(30) Priorität: 11.04.1985 DE 8510652 U; 06.08.1985 DE 8522587 U
(43) Veröffentlichungstag der Anmeldung: 22.10.1986
(73) Patentinhaber: JUNGHANS UHREN GMBH, 78713 Schramberg (DE)
(72) Erfinder: Ganter, Wolfgang, D-7230 Schramberg (DE); Flaig, Oskar, D-7230 Schramber-Sulgen (DE); Oertel, Heinrich, D-7741 Tennenbronn (DE); Kaiser, Hans, D-7230 Schramberg (DE); Kussmaul, Ewald, D-7746 Hornberg (DE); Brede, Hermann, D-7622 Schiltach (DE)
(74) Vertreter: Hofmann, Gerhard, Dipl.-Ing. Patentassessor

(56) Entgegenhaltungen:
- DE-A- 2 725 413
- DE-A- 2 944 872
- GB-A- 1 351 828
- US-A- 3 427 797
- US-A- 3 747 327

## Beschreibung

Die Erfindung betrifft eine Solaruhren-Antriebseinheit gemäß dem Oberbegriff des Anspruches 1. Dabei ist in diesem Zusammenhang unter einer Solaruhr eine Uhr mit elektronischer Zeithaltung zu verstehen, die ihre Antriebsenergie nicht aus einem stationären Netz oder aus einer Batterie bezieht, sondern über einen Energiespeicher aus wenigstens vorübergehend beleuchteten Solarzellen zur Umwandlung von Lichtenergie in elektrische Energie.

Eine Solaruhren-Antriebseinheit gattungsgemäßer Art ist aus der DE-A-2 725 413 bekannt. Dort sind die Solarzellen und Zusatzbauelemente für den Solarzellen-Antrieb auf der Ebene der Leiterbahnen-Kaschierung einer Isolierstoff-Trägerplatte angeordnet, die ihrerseits auf der Oberseite eines Uhrwerks ruht. Die elektrische Verbindung zwischen den Solarzellen und der im Uhrwerk angeordneten Uhrenschaltung erfolgt über einen als flexible Leiterbahn ausgebildeten Fortsatz der leitenden Kaschierung, der etwa parallel zur Uhrwerksachse um die Uhrwerks-Außenwand herumführt und an der Rückseite des Uhrwerks mechanisch und elektrisch mit diesem verbunden ist. Das so bestückte Uhrwerk ist in einen Rahmen für den Gehäuse-Einbau eingesetzt, wobei dieser Rahmen eine achsparallele Aussparung für den Verlauf des flexiblen Leiterbahnen-Fortsatzes an die Uhrwerks-Rückseite aufweisen muß. Das stellt aber eine relativ raumaufwendige Verschaltung zwischen Solarzellen und Uhrwerk dar, und dennoch ist der verfügbare Raum für Zusatzbauelemente wie Hilfsschaltungen und elektrische Speicher minimal - in der Praxis zur Überbrückung des Uhrenbetriebs während längerer Dunkelzeiten wohl nicht ausreichend.

Außerdem stellt der flexible Fortsatz der leitenden Kaschierung auf der Isolierstoffplatte eine sehr störungsempfindliche da mechanisch wenig belastbare elektrische Verbindung dar.

Aus der US-A-3 427 797 ist ein Solaruhren-Aufbau anderer Gattung bekannt, nämlich die Anordnung der elektrischen Bauelemente unabhängig vom Werk, gesondert vom Werk im Uhrengehäuse und hinter dem Werk. Das verkompliziert die elektrische Verdrahtung und erlaubt nicht den Aufbau eines getrennt fertigbaren, prüfbaren und für unterschiedliche Uhrenarten zur Verfügung stellbaren Antriebsmoduls gattungsgemäßer Art.

Mit der gattungsgemäßen Antriebseinheit war offenbar die «Citizen Quartz Crystron Solarcell», die 1976 als Armbanduhr auf den Markt kam, ausgestattet. Dort befanden sich die Solarzellen in vier Quadranten innerhalb der Minuterie in der ZifferblattEbene. Da die überwiegende Belegung des Zifferblattes durch Solarzellen den optischen Eindruck übermäßig und abträglich bestimmte, ging jedoch später die Uhrenentwicklung dahin, die Solarzellen derart zu dimensionieren und anzuordnen, daß sie aus dem gestalterisch besonders sensiblen Zifferblattbereich möglichst verdrängt wurden. So sind bei modernen Solar-Armbanduhren die Solarzellen optisch in die Minuterie integriert oder unter dem Glasreif des Armbanduhrengehäuses versteckt (mit Ankopplung an die Umgebungsbeleuchtung über speziell geformte Lichtleiteinrichtungen); sofern die Solarzellen nicht sogar gänzlich aus dem Zifferblatt-Bereich einer Armbanduhr heraus verlegt und beispielsweise in eine Gehäuse-Seitenwand eingebaut sind. Bei Großuhren steht ohnehin außerhalb der Minuterie, bzw. in Teilen des Umgehäuses, genügend Einbauraum zur Verfügung, um die Solarzellen problemlos ganz außerhalb des Zifferblattes anzuordnen.

Der Erfindung liegt die Aufgabe zugrunde, eine Solaruhren-Antriebseinheit gattungsgemäßer Art dahingehend weiterzubilden, daß sich ein elektrisch funktionstüchtiger, genügend Einbauraum für solarspezifische Zusatzelemente aufweisender und mechanisch unempfindlicher Standard-Antriebsmodul ergibt, der sich, variabel in Bezug auf die jeweiligen gestalterischen Anforderungen, leicht in unterschiedliche Uhrgehäuse einsetzen läßt.

Dem vorstehend aufgezeigten Gestaltungs-Trend zuwiderlaufend wird diese Aufgabe erfindungsgemäß dadurch gelöst, daß die Solaruhren-Antriebseinheit gemäß dem Kennzeichnungsteil des Anspruches 1 ausgestaltet ist.

Nach dieser Lösung kann ein universell verfügbares Standard-Werk Anwendung finden, über dem die Solarzellen wieder ins Zentrum des Zifferblattes, in die direkte Umgebung der die Zifferblattebene durchdringenden Zeigerwellen gerückt sind. Dadurch sind die Solarzellen wieder bewußt ein Gestaltungsmerkmal im geometrischen Zentrum der weit über den Solarzellen-Bedarf hinausgehenden Zifferblatt-Fläche. Vor allem aber ist durch die erfindungsgemäße Lösung eine kompakte, in sich funktionsfähige batterielose Standard-Antriebseinheit für Solaruhren geschaffen, die lediglich mit Zifferblatt-Trägern für Uhren unterschiedlichster Ausgestaltung zu bestücken ist. Bei oder nach dieser Bestückung müssen dann keinerlei elektrische Anschlußmaßnahmen zwischen den Solarzellen, dem Energiespeicher und der elektrischen Uhrenschaltung im Uhrwerk mehr durchgeführt werden. Diese in sich funktionsfähige batterielose Standard-Antriebseinheit kann gestalterisch sehr variabel, je nach der Zifferblatt-Ornamentik, nicht nur parallel zur Horizontal- oder zur VertikalAchse des Zifferblattes, sondern auch in vielen Winkelstellungen verschwenkt gegenüber diesen Hauptachsen eingesetzt werden.

Während durch eine profiliert-auftragende, von der Sichtseite aus ins Zifferblatt eingreifende Solarzellen-Trägerplatte der gestalterische Eindruck eines stark profilierten Zifferblattes oder Zifferblatt-Rahmens (also Uhrgehäuse-Rahmen) im Mittenbereich des Zifferblattes seine Entsprechung findet und dadurch insgesamt vom gestalterischen Eindruck her noch verstärkt wird, erlaubt die Anordnung der mit den Solarzellen bestückten Trägerplatte hinter Lichteinfallbereichen im Zifferblatt (und ggf. auch im Zifferblatt-Schild) eine insgesamt schlichtere und flachere Gestaltung der Uhr. Bei einer kreisförmigen oder jedenfalls vieleckigen Solarzellen-Trägerplatte können Standard-Schilde für unterschiedlich orientierte Lichteinfallbereiche im Zifferblatt selbst Anwendung finden, indem für die Montage einfach die Trägerplatte so weit verschwenkt wird, bis ihre Solarzellen mit der Orientierung der Lichteinfallsbereiche im davorliegenden Zifferblatt übereinstimmt. Die Trägerplatte ist zweckmäßigerweise mit dem Uhrwerk zu einer kompakten, in sich funktionsfähigen, batterielosen Standard-Antriebseinheit zusammengefaßt, die dann lediglich mit dem Schild für Zifferblätter, und damit für Uhren, unterschiedlichster Ausgestaltung zu bestücken ist; ohne bei oder nach dieser Bestückung elektrische Anschlußmaßnahmen zwischen den Solarzellen, dem Energiespeicher und der elektrischen Uhrenschaltung im Uhrwerk durchführen zu müssen. Denn einfach und zuverlässig herstellbare elektrische Verbindungen zwischen den Solarzellen, dem Speicher und den Schaltungen ergeben sich, wenn an der Rückseite der Trägerplatte Stromschienen ausgebildet sind, die gleichermaßen als Stützkonstruktion für den elektrischen wie mechanischen Anschluß von Anschlußdrähten und als in das eigentliche Uhrwerk hineinragende Anschlußelemente dienen.

Zusätzlichen Alternativen und Weiterbildungen sowie weitere Merkmale und Vorteile der Erfindung ergeben sich aus den weiteren Ansprüchen und aus nachstehender Beschreibung von in der Zeichnung unter Beschränkung auf das Wesentliche abstrahiert aber angenähert maßstabsgerecht skizzierten bevorzugten Realisierungsbeispielen zur erfindungsgemäßen Lösung. Es zeigt:
Fig. 1 im Querschnitt längs der Zeigerwellen-Achsen eine Solaruhr mit einem handelsüblichen Werk, das als Solar-Antriebseinheit mit einer Trägerplatte für Solarzellen ausgestattet ist, in abgebrochener Darstellung,
Fig. 2 die Trägerplatte gemäß Fig. 1 in Rückansicht bei noch nicht montiertem Uhrwerk und
Fig. 3 bei abgebrochener Darstellung, im Axial-Querschnitt längs der Zeigerwellen-Achse, eine Solaruhr mit Antriebseinheit in abgewandelter Ausbildung hinter einem Zifferblatt-Schild.

Eine Solaruhr 1 gemäß Fig. 1 weist, z.B. hinter einem Uhrglas 2, einen Schild 3als Träger für ein Zifferblatt 4 mit umlaufender (hier plastisch vorstehender) Minuterie 5 auf, vor dem die mittels Zeigerwellen 6 gehalterten und bewegten Uhrzeiger (in der Zeichnung nicht dargestellt) kreisen. Das Uhrglas 2 ist in einem Rahmen 7 gehaltert, in den das Schild 3 von rückwärts eingesetzt und zum Beispiel mittels Klammern 8 gehalten ist. Beim dargestellten Beispielsfalle handelt es sich um den rückwärtig offenen Rahmen 7 einer Wanduhr; bei einer Tischuhr, beispielsweise einerweckeruhr, würde der Rahmen 7 in der Regel mit einer Rückwand abgeschlossen sein, durch die hindurch gegebenenfalls eine Stelleinrichtung am Uhrwerk 9 zugänglich ist (in der Zeichnung nicht ausgeführt).

Die elektrische Energie für den Betrieb des Uhrwerks 9 wird aus der Umgebungslichteinstrahlung natürlicher oder künstlicher Lichtquellen auf Solarzellen 10 gewonnen, die sich angenähert in der Ebene des Zifferblattes 4 im Bereiche der Nachbarschaft um die Zeigerwellen 6 - und zu diesen einen geringeren Abstand, als zur Minuterie 5 hin aufweisend - befinden. Im dargestellten Beispielsfalle sind vier streifenförmige Solarzellen 10 paarweise auf zwei einander diametral gegenüberliegenden Seiten der Zeigerwellen 6 angeordnet.

Für die mechanische Halterung und den elektrischen Anschluß der Solarzellen 10 ist eine mit dem Uhrwerk 9 eine Antriebseinheit 37 bildende, z.B. in Kunststoff gespritzte Trägerplatte 11 vorgesehen. Ihr Randbereich 12, der rückwärtig schulterförmig abgesetzt ist, überragt mit einer vorspringenden Kante 13 einen (beim dargestellten Beispiel als durchgehende Öffnung ausgebildeten) zentral innerhalb der Minuterie 5 gelegenen Einstich 14 im Zifferblatt-Schild 3. Mit dem rückwärtig verjüngten Randbereich 12 ragt die Trägerplatte 11 dabei hinter die Ebene des Zifferblattes 4 in den Schild-Einstich 14 hinein. Im Falle des durchgehend geöffneten Einstiches 14dienen Abstandssockel 15 hinterderTrägerplatte 11 der Überbrückung derjenigen Differenzdistanz, die der Stärke des Schildes 3 etwa entspricht. Mit den Abstandssockeln 15 ist rückwärtig wenigstens eine Halteplatte 16, die hier die Geometrie eines umlaufenden Halteringes aufweist, verschraubt; um zwischen sich und der Trägerplatten-Rundkante 13 den Schild 3 axial einzuspannen und über den Schild 3 also auch den Rahmen 7 zu halten. Das Uhrwerk 9 ist an der Rückseite 18 der Trägerplatte 11 befestigt. Dafür kann eine die Zeigerwellen 6 umgebende zentrale Flanschschraube vorgesehen sein; aus ästhetischen Gründen ist im dargestellten Beispielsfalle jedoch eine Montage mittels Befestigungsschrauben 17 bevorzugt, die das Uhrwerk 9 im Randbereich achsparallel durchqueren und in Schraubbuchsen 19 eingreifen, die rückwärtig an der Trägerplatte 11 ausgebildet oder eingelassen sind.

In der Betrachtungs- oder Vorderseite 20 der Antriebseinheit 37 sind Ausnehmungen 21 zur Aufnahme der Solarzellen 10 ausgebildet. Zur Abdeckung von Montagetoleranzen und zum gestalterischen Angleich an den optischen Eindruck z.B. des Uhren-Rahmens 7 ist eine folienförmige Abdeckplatte 22 vorgesehen, unter deren ausgesparten bzw. durchsichtig ausgebildeten Bereichen 23 die Solarzellen 10 dem Lichteinfall ausgesetzt sind.

Das Uhrwerk 9 ist vorzugsweise als gängiges Großuhren-Batteriewerk ausgelegt, also in einem Randbereich seines Werkgehäuses mit einer bei Batteriebetrieb als Batterie-Kammer 24 dienenden Aussparung versehen. Da die Leistungsversorgung des Uhrwerks 9 nun aber nicht aus einer Batterie erfolgt, sondern aus der über die Solarzellen 10 gewonnenen elektrischen Energie, steht der Raum dieser Kammer 24 nun für die Anordnung eines elektrischen Energiespeichers 25 und einer (unten näher erläuterten) Zusatzschaltung 26 zur Verfügung. Der Energiespeicher 25 ist im Interesse störungsfreier Verdrahtung mit den Solarzellen 10 vorzugsweise dicht hinter diesen und damit an der Rückseite 18 der Trägerplatte 11 angeordnet. Im Interesse geringen axialen Raumbedarfs und sicherer Festlegungsmöglichkeit ist in der Trägerplatten-Rückseite 18 eine Einsenkung 27 zur Aufnahme des Speichers 25 ausgebildet. Eine rückwärtig vorstehende Haltewand 28 mit Durchbrechungen zum Durchtritt von Anschlußdrähten 31 umgibt die Einsenkung 27.

Als Solarzellen 10 finden vorzugsweise handelsübliche amorphe Halbleiterzellen Einsatz. Als Energiespeicher 25 wird ein Spezialkondensator, wie er als «Gold Capacitor» von Matsushita («Markt und Technik» Nr. 1/83, S. 78 links) am Markt ist, eingesetzt. Wenn dabei ein Typ gewählt wird, dessen Nennspannung der zu erwartenden maximalen Ausgangsspannung der konkret eingesetzten Solarzellen 10 entspricht, erübrigt es diese Dimensionierung, dem Energiespeicher 25 eine sonst bei solarbetriebenen Geräten übliche Spannungsbegrenzungsschaltung vorzuschalten; mit dem Vorteil, daß der Raumbedarf hierfür entfällt und das Energiespeichervermögen des Speichers 25 (das ja dem Quadrat der Speicherspannung proportional ist) optimal ausgenutzt wird. Nachteilig ist allerdings, daß die Speicherspannung bei handelsüblichen amorphen Solarzellen 10 höher liegt, als die Betriebsspannung bei Speisung des Uhrwerks aus einer einzelligen Primärbatterie; mit der Folge, daß der Betrieb des Schrittmotors über eine elektronische Uhrenschaltung 29 mit Überspannung keine optimale Bedingungen hinsichtlich des an den Zeigerwellen 6 verfügbaren Drehmomentes erbringt. Um diesen Nachteil auszugleichen, kann im nicht vom Energiespeicher 25 vereinnahmten Raum der (Batterie-) Kammer 24 die Zusatzschaltung 26 angeordnet sein, die elektrisch vor der Uhrenschaltung 29 liegt. Vorzugsweise ist diese Zusatzschaltung 26 als eine als solche bekannte Konstantstromschaltung ausgelegt, so daß unabhängig von der Anregung der Zellen 10 bzw. vom Ladezustand des Energiespeichers 25 die Uhrenschaltung 29 mit einem für optimale Drehmomenten-Abgabe dimensionierten Strom angesteuert wird. Dadurch ergibt sich eine lange Betriebszeit selbst unter geringen Nachladegegebenheiten über die Solarzellen 10. Bei dieser Konstantstromschaltung handelt es sich somit nicht um die bei großen Kapazitäten übliche Begrenzerschaltung gegen zu hohe Kurzschlußströme; welche sich nun aber hier erübrigt.

Es ist jedoch zweckmäßig, vor dem Uhrwerk 9 eine mit Hysterese-Schaltverhalten arbeitende Ansprech-Schwellenschaltung vorzusehen, die, zur Gewährleistung stationärer Betriebsbedingungen ab Anlauf des Uhrwerks 9 trotz hohen Anlauf-Strombedarfs, die Belastung eines bei Betriebsbeginn noch entladenen Speichers erst dann freigibt, wenn dieser eine Mindestbelastung erreicht hat; wie im einzelnen dargelegt in der deutschen Patentanmeldung P 35 24 290.6 vom 06.07.1985 «Mittels Solarzellen betriebenes elektrisches Kleingerät, insbesondere Solaruhr». Die erwähnten Hilfsschaltungen lassen sich ohne weiteres im Batterieraum des StandardWerkes 9 unterbringen, was einen problemlosen elektrischen Anschluß ermöglicht.

Die Zusatzschaltung 26 kann auch als Detektorschaltung zur Überwachung des Motorstromes bei der zeithaltenden Ansteuerung des Uhrwerks-Schrittmotors ausgelegt sein, um die Ansteuerung jeweils abzubrechen, wenn der Motorstrom ein bestimmtes Kriterium erfüllt, für das in der Beschreibungseinleitung der DE-AS 29 44 872 typische Beispiele angegeben sind.

So ergibt die Ausnutzung des sonst von einer Batterie eingenommenen Raumes nun für die Zusatzschaltung 26 (und ggf. für einen durch eine Werkgehäuseöffnung in diese Kammer 24 hineinragenden Speicher 25) die Verwendbarkeit eines serienmäßigen (Batterie-) Uhrwerks 9, ausgestattet mit der Solarzellen-Trägerplatte 11, für eine kompakte Antriebseinheit 37 für eine Solaruhr 1 mit mehrstündigem Betrieb schon nach vorübergehender oder schwacher Beleuchtung der Trägerplatten-Vorderseite 20.

Im Bereiche der Ausnehmungen 21 zur Aufnahme von Solarzellen 10 sind in der Trägerplatte 11 Durchbrechungen 30 ausgebildet, durch die hindurch Anschlußdrähte 31 von den Solarzellen 10 in den Bereich der Trägerplatten-Rückseite 18 verlaufen. Dort sind in Ausnehmungen 32, die längs der Durchbrechungen 30 verlaufen und sich quer über den Bereich der vorderseitigen Ausnehmungen 21 erstrecken, als Stromschienen 33 dienende Metallstreifen in die Trägerplatten-Rückseite 18 eingelassen. Jeweils Anschlußdrähte 31 einer Polarität der Solarzellen 10 und des Energiespeichers 25 führen an eine der Stromschienen 33. An den Stromschienen 33 ausgestanzte Lappen sind als Anschlußfahnen 34 aus der Ebene der Stromschienen 33 und damit aus der Ebene der Trägerplatten-Rückseite 18 hochgebogen, um in den Bereich der Zusatzschaltung 26 in die Kammer 24 hineinzuragen und so der Speisung des elektrischen Uhrwerks-Schrittmotors über die Uhrenschaltung 29 und die Zusatzschaltung 26 zu dienen.

Der Aufnahme und Festlegung eventuell zusätzlich erforderlicher elektrischer Leitungen dient in der Trägerplatten-Rückseite 18 ein Verbindungsgraben 34 zwischen den Stromschienen-Ausnehmungen 32.

Für die Herstellung einer Solaruhr 1 wird also ein handelsübliches Batterie-Uhrwerk 9 in seiner (Batterie-) Kammer 24 mit der Zusatzschaltung 26 bestückt.

Die Trägerplatte 11 wird vorderseitig mit den Solarzellen 10 und rückseitig mit den Stromschienen 33 und dem Energiespeicher 25 bestückt, wonach deren Anschlußdrähte 31 an die Stromschienen 33 angelötet oder angeschweißt werden. Wenn die Vorderseite des Uhrwerks 9 - unter Durchgriff der Zeigerwellen 6 durch eine Zentralöffnung 36 - mit der so bestückten Trägerplatte 11 verbunden wird, greifen die rückwärtig von den Stromschienen 33 abgebogenen Anschlußfahnen 34 z.B. durch eine Werkgehäuseöffnung in die Kammer 24 ein; wo eine unmittelbare kraftschlüssige Kontaktgabe zur Zusatzschaltung 26 bzw. zu einem Anschlußleiter für die Uhrenschaltung 29, oder aber zweckmäßigerweise eine Löt- oder Schweißverbindung zur Sicherstellung des elektrischen Anschlusses, vorgesehen sein kann. Damit ist eine kleinbauende, bereits funktionstüchtige und somit funktionsprüfbare, batterielose arbeitende Antriebseinheit 37 für die Zeiger einer Uhr 1 geschaffen.

Ohne daß es irgendwelcher zusätzlicher elektrischer Verbindungsmaßnahmen bedürfte, also ohne daß irgendwelche Beschädigungsgefahren insbesondere im Anschluß zwischen den Solarzellen 10 und dem Uhrwerk 9 zu befürchten sind, kann eine solche standardisierte und betriebsbereite Antriebseinheit 37 dann in den mit der Minuterie 5 eines Zifferblattes 4 versehenen Schild 3 einer Uhr 1 eingesetzt werden. Zur optischen Kaschierung des Einbaus der Solarzellen 10 kann noch die folienförmige Abdeckplatte 22 auf der Trägerplatten-Vorderseite 20 aufgebracht (beispielsweise aufgeklebt) werden, die in gestalterischer Anpassung an die Ausbildung des Zifferblattes 4 und/oder des Uhren-Rahmens 7 gewählt ist.

Die Solaruhr 1 nach Fig. 3 weist im skizzierten Bestückungsbeispiel einen dünnen, beispielsweise aus Blech gestanzten Schild 3 als Träger für das Zifferblatt 4 auf, vor dem die mittels Zeigerwellen 6 gehalterten und bewegten Uhrzeiger (in der Zeichnung nicht dargestellt) kreisen. Die Halterung des Schildes 3 im Gehäuse-Rahmen, beispielsweise einer Wanduhr, ist zeichnerisch nicht dargestellt.

Rückwärtig, hinter einer Abdeckkappe 38 für die Antriebseinheit 37 aus Uhrwerk 9 und Trägerplatte 11 für die Solarzellen 10, ist eine Stelleinrichtung 39 für das Uhrwerk 9 manuell zugänglich.

Für die mechanische Halterung und den elektrischen Anschluß der Solarzellen 10 ist wieder die mit dem Uhrwerk 9 zusammen die Antriebseinheit 37 bildende, zum Beispiel aus Kunststoff gespritzte Trägerplatte 11 vorgesehen, die hier, mit einem flachen Absatz 40 in ihrer Vorderseite 20, rückwärtig in eine Aussparung 14' im Schild 3 eingreift. Radial außerhalb dieses flachen Absatzes 40 ist ein tieferer Absatz 41 in der Trägerplatten-Vorderseite 20 eingeformt, der der Aufnahme stärker ausgebildeter, beispielsweise aus Holz oder Kunststoff bestehender Schilde 3' (in der Zeichnung oben angedeutet) dient, damit auch in diesem Falle die Solarzellen 10 wieder möglichst dicht hinter die Durchlaßbereiche 23 (z.B. einfach Öffnungen) im Zifferblatt 4 zu liegen kommen. Die Schilde 3 sind mit der Antriebseinheit 37, nämlich ihrer Trägerplatte 11, von der Zifferblatt-Seite her verschraubt, wobei die in vorgeformte Öffnungen 42 eingreifenden Schrauben 43 sichtseitig durch das auf dem Schild 3 bzw. 3' aufliegende Zifferblatt 4 abgedeckt sind.

Erforderlichenfalls ist der Innenrandbereich des dünnen Schildes 3 etwa abgesetzt (tiefgezogen), damit die Schraube 43 nicht rückwärts gegen das Zifferblatt 4 aufträgt, wie in der Zeichnung unten berücksichtigt. Die Antriebseinheit 37 ist in unterschiedlichen Winkelstellungen bezüglich der Zifferblatt-Achsen montierbar und dazu vorzugsweise kreisförmig berandet bzw. jedenfalls mit kreisförmig umlaufenden Absätzen 40, 41 ausgestattet, sowie mit einer Vielzahl peripher gegeneinander versetzter Einschraub-Öffnungen 42. Dadurch kann die Orientierung der streifenförmigen Solarzellen 10 viele Neigungswinkel gegenüber den Hauptachsen des Zifferblattes 4 aufweisen und somit optimal in beispielsweise diagonal orientierte Zifferblatt-Graphiken einbezogen werden.

Das Uhrwerk 9 ist an der Rückseite der Trägerplatte 11 festgelegt, beispielsweise durch Aufstecken auf für Klemmfassung ausgelegte mehrkantige Haltezapfen 44, die an der Rückseite der Trägerplatte 11 1 um die Öffnung 36 herum gegeneinander versetzt angeformt sind. Eine zusätzliche Einspann-Halterung an der Trägerplatte 11 erfährt das Uhrwerk 9 durch die mit dem eingezogenen Bereich 45 einer Griffmulde rückwärts gegen das Werk 9 in der Umgebung der Stelleinrichtung 39 kraftschlüssig anliegende Abdeckkappe 38. Diese ist außerhalb des Werkaufnahmeraumes 46 mit der Trägerplatte 11 im Bereiche von ineinandergreifenden Abstands- und ZentrierZapfen 47, 48 formschlüssig, beispielsweise mittels Schrauben 49, unter axialer Einspannung des Werkes 9 verbunden. Eine gefällige rückwärtige Ausbildung der Gesamtheit aus Antriebseinheit 37 und Abdeckkappe 38 ergibt sich, wenn letztere über den Bereich der Zapfen 47/48 radial hinausgehend auch für übergreifende Abdeckung der Randbereiche der Trägerplatte 11 ausgebildet ist, in denen deren Verschraubung mit dem Zifferblatt-Schild 3 bzw. 3' erfolgt; wie in der Zeichnung durch den im Querschnitt stufenförmig abgesetzt verlaufenden Kappen-Rand 50 berücksichtigt.

Der elektrischen Verbindung zwischen den Solarzellen 10 und der elektrischen Schaltung bzw. der elektromechanischen Antriebseinrichtung im Uhrwerk 9 dienen wieder Stromschienen 33, die an der Rückseite 51 der Trägerplatte 11 festgelegt sind und beispielsweise mittels abgekanteter Anschlußfahnen 34 in den nun freien Batterieraum des Uhrwerks 9 eingreifen. Zwischen den Stromschienen 33 kann an der Rückseite 51 eine Aufnahme für den ebenfalls an die Stromschienen 33 angeschlossenen Energiespeicher eingeformt sein (in der Zeichnung nicht berücksichtigt).

## Patentansprüche

1. Solaruhren-Antriebseinheit (37) mit einem Uhrwerk (9), über dem eine von den Zeigerwellen (6) durchquerte Trägerplatte (11) mit vorderseitig angeordneten Solarzellen (10) angeordnet ist, die an Solar-Zusatzschaltungen (26) und an die Uhrenschaltung (29) im Uhrwerk (9) angeschlossen sind, dadurch gekennzeichnet, daß an der Trägerplatten-Rückseite (18;51) Stromschienen (33) vorgesehen sind, die in einer im Uhrwerk (9) ausgebildeten Kammer (24) an die Schaltungen (26, 29) führen und an die ein an derTrägerplatten-Rückseite (18:51) gehalteter Energiespeicher (25) angeschlossen ist.

2. Solaruhren-Antriebseinheit nach Anspruch 1, dadurch gekennzeichnet, daß der Energiespeicher (25) in einer Einsenkung (27) an der Trägerplatten-Rückseite (18) festgelegt ist.

3. Solaruhren-Antriebseinheit nach Anspruch 2, dadurch gekennzeichnet, daß die Einsenkung (27) von einer an der Trägerplatten-Rückseite (18;51) vorstehenden Haltewand (28) mit Durchbrechungen (30) zum Durchtritt von Anschlußdrähten (31) umgeben ist.

4. Solaruhren-Antriebseinheit nach einem der vorangehenden Ansprüche, dadurch gekennzeichnet, daß von den Stromschienen (33) durch Trägerplatten-Durchbrechungen (30) zu den Solarzellen (10) in Ausnehmungen (21) der Trägerplatten-Vorderseite (20) Anschlußdrähte (31) verlaufen.

5. Solaruhren-Antriebseinheit nach einem der vorangehenden Ansprüche, dadurch gekennzeichnet, daß die Stromschienen (33) in Ausnehmungen (32) an der Trägerplatten-Rückseite (18;51) verlaufen und mit Anschlußfahnen (34) in die Uhrwerks-Kammer (24) hineinragen.

Solaruhren-Antriebseinheit nach einem der vorangehenden Ansprüche, dadurch gekennzeichnet, daß in der Uhrwerks-Kammer (24) eine Zusatzschaltung (26) mit Begrenzungs- oder Schwellwert-Funktion für die Ansteuerung des Uhrwerks aus dem Speicher (25) angeordnet ist.

## Claims

1. A solar-timepiece driving unit (37) having a clockmovement (9), arranged above which is a carri- erplate (11) which is traversed by the hand shafts (6) and which has frontally arranged solar cells which are connected to solar auxiliary circuits (26) and to the timepiece circuit (29) in the clock-movement (9), characterised in that provided on the back (18; 51) of the carrier plate are current rails (33) which lead in a chamber (24) formed in the clock-movement (9) onto the circuits (26, 29) and to which is connected an energy store (25) held on the back (18; 51) of the carrier plate.

2. A solar-timepiece driving unit according to claim 1, characterised in that the energy store (25) is secured in a depression (27) on the back (18) of the carrier plate.

3. A solar-timepiece driving unit according to claim 2, characterised in that the depression (27) is surrounded by a retaining wall (28) which protrudes on the back (18; 51) of the carrier plate and which has openings (30) for the passage of connection wires (31).

4. A solar-timepiece driving unit according to one of the preceding claims, characterised in that connection wires (31) extend from the current rails (33) through openings (30) in the carrier plate to the solar cells (10) in recesses (21) of the front (20) of the carrier plate.

5. A solar-timepiece driving unit according to one of the preceding claims, characterised in that the current rails (33) extend in recesses (32) on the back (18; 51) of the carrier plate and project with connection lugs (34) into the clock-movement chamber (24).

6. A solar-timepiece driving unit according to one of the preceding claims, characterised in that an auxiliary circuit (26) having a limiting or threshold-value function for the control of the movement from the store (25) is arranged in the clock-movement chamber (24).

## Revendications

1. Unité d'entraînement (37) de montres solaires avec un mouvement d'horlogerie (9), par lequel une plaque support (11) traversée par les arbres d'aiguilles (6) est disposée avec des piles solaires (10) placées sur la face avant et raccordées à des circuits complémentaires solaires (26) et au circuit d'horloge (29) dans le mécanisme d'horlogerie (9), caractérisé en ce que des rails de contact de courant (33) sont prévus sur la face arrière de plaque support (18; 51 ), menant aux circuits (26, 29) dans une chambre (24) réalisée dans le mouvement d'horlogerie (9) et auxquels est raccordée un accumulateur d'énergie (25) maintenu sur la face arrière de la plaque support (18; 51

2. Unité d'entraînement (37) de montres solaires selon la revendication 1, caractérisé en ce que l'accumulateur de charge (25) est fixé dans un enfoncement (27) situé sur la face arrière (18) de la plaque support (18).

3. Unité d'entraînement (37) de montres solaires selon la revendication 2, caractérisé en ce que l'enfoncement (27) est entouré par une paroi de maintien (28) émergeant sur la face arrière de plaque support (18; 51 ), avec des passages (30) pour passer des fils de raccordement (31).

4. Unité d'entraînement (37) de montres solaires selon l'une des revendications précédentes, caractérisé en ce que des fils de raccordement (31 ) courent depuis les rails de contact de courant (33), en passant par les passages de plaque support (30), vers les piles solaires (10), dans des évidements (21) de la face avant de plaque support (20).

5. Unité d'entraînement (37) de montres solaires selon l'une des revendications précédentes, caractérisé en ce que les rails de contact de courant (33) courent dans des évidements (32) situés sur la face arrière de plaque support (18; 51 ) et émergent avec des queues de raccordement (34) dans la chambre du mouvement d'horlogerie (24).

6. Unité d'entraînement (37) de montres solaires selon l'une des revendications précédentes, caractérisé en ce qu'un circuit complémentaire (26) est disposé dans la chambre de mouvement d'horlogerie (24), avec une fonction de limitation ou de seuil pour la commande du mouvement d'horlogerie à partir de l'accumulateur (25).
